# EUROPÄISCHE PATENTSCHRIFT

(11) **EP 3 798 379 B1**
(45) Veröffentlichungstag und Bekanntmachung des Hinweises auf die Patenterteilung: **24.01.2024**
(21) Anmeldenummer: 20197032.4
(22) Anmeldetag: 18.09.2020
(51) Int. Cl.: E04B 2/62, E04H 1/12, E04B 2/78, E04B 1/58, E04B 1/24

(54) **PROFILSYSTEM UND STELLSYSTEM SOWIE VERFAHREN ZUR HERSTELLUNG EINES PROFILSYSTEMS UND VERWENDUNG DES PROFILSYSTEMS UND/ODER DES STELLSYSTEMS**
PROFILE SYSTEM AND POSITIONING SYSTEM AND METHOD FOR PRODUCING A PROFILE SYSTEM AND USE OF THE PROFILE SYSTEM AND / OR THE POSITIONING SYSTEM
SYSTÈME DE PROFILÉ ET SYSTÈME DE RÉGLAGE AINSI QUE PROCÉDÉ DE FABRICATION D'UN SYSTÈME DE PROFILÉ ET UTILISATION DU SYSTÈME DE PROFILÉ ET/OU DU SYSTÈME DE RÉGLAGE

(30) Priorität: 25.09.2019 DE 102019125820
(43) Veröffentlichungstag der Anmeldung: 31.03.2021
(73) Patentinhaber: Cielobatzki, Carsten, 10961 Berlin (DE)
(72) Erfinder: Cielobatzki, Carsten, 10961 Berlin (DE)
(74) Vertreter: Schulz Junghans Patentanwälte PartGmbB

(56) Entgegenhaltungen:
- CH-A- 519 065
- FR-A1- 2 627 215
- GB-A- 2 045 851
- US-A- 5 038 535

## Beschreibung

Die Erfindung betrifft ein Profilsystem sowie ein das Profilsystem umfassendes Stellsystem, insbesondere zur Errichtung einer Stell- oder Trennwand bzw. eines Regals. Ferner betrifft die Erfindung ein Verfahren zur Herstellung des Profilsystems sowie die Verwendung des Profilsystems und/oder des Stellsystems.

Stellwandrahmen und Stellwände kommen in verschiedenen Kontexten zum Einsatz. Sie dienen beispielsweise dazu, Ausstellungsflächen in einem Raum zu schaffen oder sollen Räume bereichsweise abtrennen bzw. aufteilen.

In der Regel werden besagte Stellwände für einen konkreten Anlass errichtet und sind auf den jeweiligen Zweck zugeschnitten. Auch werden besagte Stellwände regelmäßig für mehrere Anlässe nacheinander verwendet, wobei sie für den jeweiligen Anlass, beispielsweise die jeweilige Ausstellung oder Präsentation, hinsichtlich Gesamtgröße und Anordnung sowie Ausrichtung im Raum angepasst werden.

Es ist daher erstrebenswert, dass die Elemente, mittels derer ein Stellwandrahmen bzw. eine Stellwand errichtet werden soll, eine möglichst einfache Installation und Deinstallation ermöglichen. Ferner ist es erstrebenswert, dass die Elemente eine flexible Gestaltung von Stellwänden ermöglicht, wobei es insbesondere von Vorteil ist, wenn eine jede Ausgestaltung in gleichem Maße optisch ansprechend ist.

Die FR 2 627 215 offenbart einen Profilsystem mit einem Eckprofil, der aus zwei ähnlichen Halbelementen mit einem Querschnitt in Form eines rechtwinkligen Dreiecks bestehen, die miteinander verbunden sind, indem ihre Flächen, die den Hypotenusen der Querschnitte entsprechen, aufeinander ausgerichtet werden.

Der vorliegenden Erfindung liegt die Aufgabe zugrunde, ein Profilsystem und ein Stellsystem sowie ein Verfahren zur Herstellung eines Profilsystems und eine Verwendung des Profilsystems und/oder des Stellsystems zur Verfügung zu stellen, welche auf einfache und kostengünstige Weise die Errichtung von Stellwänden und/oder Stellwandrahmen ermöglichen.

Die Aufgabe wird erfindungsgemäß gelöst durch ein Profilsystem gemäß Anspruch 1 sowie durch ein Stellsystem gemäß Anspruch 8. Vorteilhafte Ausgestaltungsformen des Profilsystems werden in den Unteransprüchen 2-7 aufgezeigt. Ferner wird ein Verfahren zur Herstellung des Profilsystems gemäß Anspruch 9 zur Verfügung gestellt, sowie ergänzend die Verwendung des Profilsystems und/oder des Stellsystems gemäß Anspruch 10.

Ein erster Aspekt der Erfindung ist ein Profilsystem, umfassend zumindest zwei Profile, die mindestens in ihren Endbereichen ein Hohlprofil in Form eines Dreiecks ausbilden, welches rechtwinklig und gleichschenklig ist. Dabei ist entlang der Hypotenuse des Dreiecks anschließend an entlang der Katheten ausgebildeten Kathetenschenkeln jeweils ein Hypotenusenschenkel angeordnet, so dass das dreieckige Hohlprofil entlang der Hypotenuse eine Hypotenusenaussparung in Form einer Unterbrechung aufweist. Die Hypotenusenschenkel sind einander zugewandt und weisen eine Längendifferenz d auf. Die Längendifferenz d entspricht dabei im Wesentlichen dem Verhältnis 2r/0,8 < d < 2r/0,6, wobei r der Radius der Rundung zwischen einer jeweiligen die Außenseite des Profils definierenden Kathetenschenkelkante und der an diese anschließenden Hypotenusenschenkelkante ist. Bei paralleler Ausrichtung der Hypotenusenschenkel der zwei Profile in einer Doppelprofilanordnung, unabhängig von der Ausrichtung der beiden Profile zueinander, enden die von dem jeweils anschließenden Kathetenschenkel abgewandten Hypotenusenschenkelenden der sich jeweils als Hypotenusenschenkelpaar paarweise gegenüberliegenden Hypotenusenschenkel der zwei Profile an einer gemeinsamen Ebene, so dass im Zwischenraum zwischen den Hypotenusenschenkelpaaren ein Verbindungselement wenigstens teilweise positionierbar ist, zwecks Verhinderung einer Bewegung der Profile der Doppelprofilanordnung relativ zueinander entlang der Erstreckungsrichtung der parallel zueinander ausgerichteten der Hypotenusen.

Das Profilsystem umfasst erfindungsgemäß zumindest zwei Profile mit je zwei Endbereichen, wobei wenigstens zwei Profile als Doppelprofilanordnung anordbar sind. Eine Doppelprofilanordnung ist im Sinne der Erfindung eine Anordnung von zwei gemäß ihrer Längenerstreckung parallel zueinander ausgerichteten einzelnen Profile, welche sich insbesondere an ihren die Hypotenusenschenkel ausbildenden Profilseiten berühren oder minimal zueinander beabstandet sind.

Grundsätzlich ist es möglich, dass sich die Profile in Abschnitten zwischen den Endbereichen hinsichtlich ihrer dreidimensionalen Ausgestaltung unterscheiden. Vorteilhafterweise jedoch sind beide Profile, welche eine Doppelprofilanordnung ausbilden, auf die gleiche Weise ausgestaltet.

Ein jedes Profil umfasst zwei Endbereiche, wobei die zumindest die Endbereiche jeweils als Hohlprofil ausgestaltet sind und wobei das Hohlprofil in einem Querschnitt senkrecht zur Längenerstreckung des Profils die Form eines Dreiecks aufweist, welches zugleich rechtwinklig und gleichschenklig ist. Mit anderen Worten weist das Profil ein dreieckiges Hohlprofil mit den Dreieckswinkeln 45°, 90° und 45° auf. Nicht notwendigerweise jedoch, insbesondere in Hinblick auf einen kostengünstigen Herstellungsprozess eines derartigen Profils, vorteilhafterweise weist das Profil über seine gesamte Länge ein entsprechendes dreieckiges Hohlprofil auf.

Entlang der Katheten des Dreiecks bildet das Profil im Querschnitt zwei, mit anderen Worten je Kathete einen, Kathetenschenkel aus, welche in einem Winkel von 90° zueinander angeordnet sind bzw. einen solchen Winkel ausbilden. Dem 90°-Winkel gegenüberliegend, entlang der Hypotenuse angeordnet, schließt sich an jeden der beiden Kathetenschenkel je ein Hypotenusenschenkel an. Die Hypotenusenschenkel sind einander zugewandt und in einer gemeinsamen Ebene angeordnet. Ein Hypotenusenschenkel und ein jeweils daran angeordneter Kathetenschenkel bilden einen Winkel von 45° aus. Dabei ist die addierte Länge der Hypotenusenschenkel kleiner als die Länge der Hypotenuse des Dreiecks des Hohlprofils. Mit anderen Worten berühren sich die beiden Hypotenusenschenkel eines Profils nicht bzw. das dreieckige Hohlprofil weist entlang der Hypotenuse eine Hypotenusenaussparung in Form einer Unterbrechung auf.

Die Längendifferenz d ist dabei bestimmt durch den Radius r. Der Radius r ist der Radius der Rundung zwischen den jeweiligen, die Außenseiten des Profils definierenden bzw. den nach Profilaußen weisenden Kathetenschenkelkante und der jeweils an diese anschließenden Hypotenusenschenkelkante. Mit anderen Worten sind wenigstens die beiden nach außen weisenden Ecken an der Hypotenuse des dreieckigen Profils abgerundet. Die Erfindung sieht vor, dass die Längendifferenz d sich aus dem Radius r der Rundung ableitet. Auf diese Art ist es möglich, zwei Profile in zwei Doppelprofilanordnungen so anzuordnen, dass die Hypotenusenschenkelenden der die Hypotenusenschenkelpaare ausbildenden Hypotenusenschenkel in einer Ebene enden, ohne dass ein von den Kathetenschenkelkanten der Profile der Doppelprofilanordnung begrenztes Rechteck von Abschnitten des Profils überragt wird. Das bedeutet, dass keine der beiden erzeugbaren Doppelprofilanordnungen im Querschnitt Sprünge oder Absätze aufweist.

Der Wert der Längendifferenz d liegt zwischen d=2r/0,8 und d=2r/0,6. Bevorzugt liegt der Wert der Längendifferenz d zwischen d=2r/0,75 und d=2r/0,67. Besonders bevorzugt liegt der Wert zwischen d=2r/0,72 und d=2r/0,7.

Rechnerisch ergibt sich die Längendifferenz aus dem Verhältnis d=2r/cos(45°). Der Winkel von 45° entspricht dabei dem Winkel zwischen dem Hypotenusenschenkel und dem daran anschließenden Kathetenschenkel.

Je größer der Radius r der Rundung, umso größer ist die Längendifferenz d zwischen den Hypotenusenschenkeln. Ist das Profil dagegen ohne Abrundungen der Ecken bzw. Kanten, also mit r = 0 mm, ausgebildet, so sind die beiden Hypotenusenschenkel gleich lang.

Aus optischen Gründen und zur Minimierung von Verletzungsrisiken im Umgang mit dem Profilsystem sind die Ecken bzw. Kanten der Profile bevorzugt abgerundet. Typischerweise umfasst jedes Profil einen ersten längeren Hypotenusenschenkel und einen zweiten kürzeren Hypotenusenschenkel.

Jedes Profil umfasst zwei sich gegenüberliegende Endbereiche, die in der beschriebenen Weise im Querschnitt als dreieckige Hohlprofile ausgeführt sind. Typischer- aber nicht zwingenderweise ist das gesamte Profil in seiner gesamten Längenerstreckung als Hohlprofil mit dreieckigem Hohlprofilquerschnitt ausgebildet. Entsprechend erstreckt sich typischerweise auch die Hypotenusenaussparung über die gesamte Längenerstreckung des Profils. Es ist jedoch ebenso möglich, dass lediglich die zur Verbindung zweier Profile vorgesehenen Endbereiche derart gestaltet sind, und die Profile in den zwischen den Endbereichen liegenden Abschnitten eine abweichende Form bzw. Gestaltung aufweisen.

Unabhängig von der Ausgestaltung des Profils zwischen seinen Endbereichen, liegen sich bei r > 0mm der jeweils längere Hypotenusenschenkel des ersten Endbereichs eines Profils und der längere Hypotenusenschenkel des zweiten Endbereichs desselben Profils gegenüber. Folglich gilt auch in umgekehrter Weise, dass sich die beiden kürzeren Hypotenusenschenkel der beiden Endbereiche gegenüberliegen.

Mit den Profilen des erfindungsgemäßen Profilsystems lassen sich zwei Doppelprofilanordnungen zweier Profile realisieren, wobei die beiden Profile einer jeden Doppelprofilanordnung so zueinander angeordnet sind, dass im Zwischenraum zwischen den Hypotenusenschenkelpaaren ein Verbindungselement wenigstens teilweise positionierbar ist. Das Verbindungselement dient der Verhinderung einer Bewegung der Profile der Doppelprofilanordnung relativ zueinander entlang der Erstreckungsrichtung der parallel zueinander ausgerichteten Hypotenusen und somit quer zur Längserstreckungsrichtung des Profilsystems.

In einer ersten Doppelprofilanordnung ist der erste Endbereich des ersten Profils am ersten Endbereich des zweiten Profils derart angeordnet, dass die Hypotenusen der jeweiligen dreieckigen Hohlprofile der beiden Endbereiche parallel zueinander ausgerichtet sind. In diesem Fall liegen sich die beiden längeren und die beiden kürzeren Hypotenusenschenkel der beiden Profile jeweils paarweise gegenüber. Mit anderen Worten ist ein erstes Hypotenusenschenkelpaar aus langen Hypotenusenschenkeln und ein zweites Hypotenusenschenkelpaar aus kurzen Hypotenusenschenkeln ausgebildet. Die beiden dreieckigen Querschnitte der Profile der Doppelprofilanordnung sind dabei in der Art zueinander ausgerichtet, dass sie gemeinsam einen im Wesentlichen quadratischen Querschnitt der Doppelprofilanordnung ausbilden. Ferner sind die Hypotenusenaussparungen zwischen den Hypotenusenschenkeln eines jeweiligen Profils dabei in der Art parallel zueinander ausgerichtet, dass eine gemeinsame Aussparung der Doppelprofilanordnung ohne Sprünge oder Absätze ausgebildet ist. Mit anderen Worten enden die Hypotenusenschenkel eines jeden Hypotenusenschenkelpaares mit ihren Stirnseiten in einer gemeinsamen Ebene bzw. bilden einen gemeinsamen Abschluss aus. Zwischen den Hypotenusenschenkelpaaren ist so ein gemeinsamer Zwischenraum ausgebildet.

In einer zweiten möglichen Doppelprofilanordnung, die mittels des erfindungsgemäßen Profilsystems realisierbar ist, ist der erste Endbereich des ersten Profils am zweiten Endbereich des zweiten Profils angeordnet. Dabei sind ebenso wie in der ersten Doppelprofilanordnung die Hypotenusen der jeweiligen dreieckigen Hohlprofile der beiden Endbereiche parallel zueinander ausgerichtet. Mit anderen Worten ist in dieser Doppelprofilanordnung jedoch eines der Profile gegenüber der ersten Doppelprofilanordnung um 180° um seinen Mittelpunkt in der Ebene zwischen den beiden Hypotenusen der Profile gedreht. In diesem Fall liegen sich jeweils ein längerer und ein kürzerer Hypotenusenschenkel der beiden Profile paarweise gegenüber bzw. aneinander an. Mit anderen Worten sind zwei Hypotenusenschenkelpaare aus jeweils einem langen Hypotenusenschenkel und einem kurzen Hypotenusenschenkel ausgebildet. Die beiden dreieckigen Querschnitte der Profile der Doppelprofilanordnung sind dabei in der Art zueinander ausgerichtet, dass sie gemeinsam einen im Wesentlichen rechteckigen, nicht jedoch zwingend einen quadratischen Querschnitt der Doppelprofilanordnung ausbilden. Ferner sind die Aussparungen zwischen den Hypotenusenschenkeln eines jeweiligen Profils in analoger Weise zur ersten Doppelprofilanordnung so ausgerichtet, dass ein gemeinsamer Zwischenraum ausgebildet ist. Mit anderen Worten enden die Hypotenusenschenkel eines jeden Hypotenusenschenkelpaares, insbesondere mit ihren Stirnseiten, auch in dieser Doppelprofilanordnung in einer gemeinsamen Ebene, ohne Sprünge bzw. Absätze.

Sowohl bei der Realisierung der ersten Doppelprofilanordnung als auch bei der Realisierung der zweiten Doppelprofilanordnung ist ein Verbindungselement im Zwischenraum anordbar. Insbesondere ist in beiden Doppelprofilanordnungen das gleiche Verbindungselement anordbar.

Jede Doppelprofilanordnung bildet zwei Doppelprofilendbereiche aus, welche jeweils die zwei jeweiligen Endbereiche der beiden Profile umfassen. Die Doppelprofilendbereiche liegen sich entsprechend der Längenerstreckung des Doppelprofils gegenüber. In beiden Doppelprofilendbereichen ist jeweils ein Verbindungselement anordbar.

Das Verbindungselement dient der Fixierung der Doppelprofilanordnung. Dabei sind die Profile einer Doppelprofilanordnung wenigstens in der Art fixierbar, dass eine Bewegung der Profile der Doppelprofilanordnung relativ zueinander entlang der Erstreckungsrichtung der parallel zueinander ausgerichteten Hypotenusen im Wesentlichen verhinderbar ist. Vorteilhafter- aber nicht zwingenderweise ist dabei zur Verhinderung der Relativbewegung in beiden Zwischenräumen einer Doppelprofilanordnung, also in jedem Doppelprofilendbereich, ein Verbindungselement angeordnet. Somit ist eine Fixierung der beiden Profile einer Doppelprofilanordnung auf zwei Seiten möglich.

Vorteilhafterweise weisen alle vier im Querschnitt die Katheten- und Hypotenusenschenkel ausbildenden Profilseiten eine Materialdicke von wenigstens 1 mm, höchstens jedoch 8 mm auf.

In einer vorteilhaften Ausgestaltung sind die Profile im Wesentlichen aus einer Aluminiumlegierung, aus Stahl oder auch aus Holz bzw. Schichtholz ausgebildet, wobei Ausgestaltungen aus anderen Metallen und/oder Kunststoff nicht ausgeschlossen sind.

Der besondere Vorteil des erfindungsgemäßen Profilsystems besteht darin, dass die zwei Profile des Profilsystems in zwei unterschiedlichen Doppelprofilanordnungen anordbar sind.

In einer Ausgestaltungsform des erfindungsgemäßen Profilsystems umfasst das Profilsystem wenigstens ein im Zwischenraum zwischen den Hypotenusenschenkelpaaren einer Doppelprofilanordnung zwecks Verhinderung einer Bewegung der Profile der Doppelprofilanordnung relativ zueinander entlang der Erstreckungsrichtung der parallel zueinander ausgerichteten Hypotenusen positioniertes Verbindungselement. Dabei liegen Anlageelemente, insbesondere Anlageflächen, des Verbindungselements wenigstens bereichsweise an den Stirnseiten der Hypotenusenschenkelpaare an.

Mit anderen Worten blockiert das Verbindungselement die Relativbewegung der Profile zueinander in wenigstens einer Richtung, quer zur Längserstreckung.

Die Stirnseite eines Hypotenusenschenkelpaares ist ausgebildet durch die in einer gemeinsamen Ebene endenden Hypotenusenschenkelenden der das jeweilige Hypotenusenschenkelpaar ausbildenden Hypotenusenschenkel. Somit sind auch die Stirnseiten der Hypotenusenschenkelpaare einer Doppelprofilanordnung einander zugewandt.

Vorteilhafterweise sind die beiden Profile der Doppelprofilanordnung in der Art zueinander ausgerichtet, dass die Stirnseiten der Hypotenusenschenkel im Wesentlichen, wenigstens jedoch im Anordnungsbereich des Verbindungselements, eine gemeinsame ebene Fläche ausbilden, die im Wesentlichen keine Sprünge oder Absätze aufweist. Diese gemeinsame ebene Fläche ist die Stirnseite eines Hypotenusenschenkelpaares. Das Verbindungselement ist zwischen den Stirnseiten der sich gegenüber liegenden Hypotenusenschenkelpaare angeordnet und liegt an diesen an. Die Erstreckung des Verbindungselements parallel zu den parallel zueinander ausgerichteten Hypotenusen entspricht im Wesentlichen dem Abstand der Hypotenusenschenkelpaare, insbesondere dem Abstand der Stirnseiten der Hypotenusenschenkelpaare zueinander, so dass sich das Verbindungselement an den Stirnseiten der Hypotenusenschenkelpaare wenigstens bereichsweise abstützt.

Der Vorteil dieser Ausgestaltung besteht in der Fixierung der Profile der Doppelprofilanordnung durch das Verbindungselement durch gegenseitige Abstützung von Stirnseiten der Hypotenusenschenkelpaare und Anlageelementen, insbesondere Anlageflächen, des Verbindungselements.

In einer Ausführungsform ist der Abstand zwischen der Stirnseite wenigstens eines Hypotenusenschenkelpaares und dem der Stirnseite gegenüberliegenden Anlageelement, insbesondere der Anlagefläche, in Richtung auf die Stirnseite der Doppelprofilanordnung, welche die Längenerstreckung der Doppelprofilanordnung begrenzt, wenigstens abschnittsweise abnehmend, insbesondere kontinuierlich abnehmend. Vorteilhafterweise verringert sich der Abstand zwischen der Stirnseite des Hypotenusenschenkelpaares und dem der jeweiligen Stirnseite gegenüberliegenden Anlageelement auf beiden gegenüberliegenden Seiten des Zwischenraums der Doppelprofilanordnung.

Dies ist beispielsweise dadurch realisierbar, dass der Abstand zwischen der Stirnseite des Hypotenusenschenkelpaares und dem der jeweiligen Stirnseite gegenüberliegenden Anlageelement bzw. der Anlageflächen des Verbindungselements, insbesondere kontinuierlich, von der Stirnseite der Doppelprofilanordnung in Richtung Zentrum der Doppelprofilanordnung wenigstens abschnittsweise abnimmt.

Der Vorteil dieser Ausgestaltung besteht darin, dass das Einführen des Verbindungselements in den Zwischenraum erleichtert ist und gleichzeitig eine Ausrichtung der Profile der Doppelprofilanordnung entlang der Erstreckungsrichtung der parallel zueinander ausgerichteten Hypotenusen bewirkt wird.

In einer Ausgestaltungsform des erfindungsgemäßen Profilsystems ist in wenigstens einem Endbereich eines jeweiligen Profils an einer den Kathetenschenkel, welcher an den längeren oder kürzeren Hypotenusenschenkel anschließt, ausbildenden Kathetenprofilseite jeweils wenigstens ein Befestigungselement zur Ausbildung einer mechanischen Verbindung mit einem weiteren Element, insbesondere einem Querverbindungselement, angeordnet.

Bevorzugt weist ein Profil des erfindungsgemäßen Profilsystems in beiden Endbereichen Befestigungselemente zur Ausbildung einer mechanischen Verbindung insbesondere mit einem Querverbindungselement auf.

Insgesamt wird ein Profil des erfindungsgemäßen Profilsystems wenigstens in den Endbereichen, vorteilhafterweise entlang seiner gesamten Längenerstreckung, durch vier Profilseiten ausgebildet, wobei je zwei Profilseiten, die Kathetenprofilseiten, die Kathetenschenkel ausbilden und zwei Profilseiten, die Hypotenusenprofilseiten, die beiden Hypotenusenschenkel ausbilden.

Dabei sind die Kathetenprofilseiten, welche die Kathetenschenkel ausbilden, in einer jeweiligen Doppelprofilanordnung die Außenseiten der Doppelprofilanordnung, während die Hypotenusenprofilseiten, die die Hypotenusenschenkel ausbilden, in einer jeweiligen Doppelprofilanordnung im Wesentlichen im Inneren der Doppelprofilanordnung angeordnet sind.

Wenigstens je eine Kathetenprofilseite eines Profils weist, bevorzugt in ihren beiden Endbereichen, je wenigstens ein Befestigungselement auf. Grundsätzlich kann eine Kathetenprofilseite eines Profils zwischen den Endbereichen weitere Befestigungselemente aufweisen.

Vorteilhafterweise weist lediglich eine der beiden Kathetenprofilseiten zumindest ein Befestigungselement auf.

In einer Ausführungsform weisen lediglich die Kathetenprofilseiten der Profile des Profilsystems, welche an den längeren Hypotenusenschenkel anschließen, ein Befestigungselement auf, während die jeweils andere Kathetenprofilseite kein Befestigungselement aufweist. Eine umgekehrte Ausführung ist ebenso möglich. Der Vorteil lediglich einer mit Befestigungselementen versehenen Kathetenprofilseite je Profil besteht darin, dass die jeweils andere Seite eine vorteilhafterweise ebene Fläche ausbildet, welche bei Errichtung eines Stellwandrahmens bzw. einer Stellwand dem Betrachter zugewandt ist. Somit ist es möglich, eine optisch ansprechende Außenseite einer Stellwand unabhängig davon zu realisieren, ob die Profile in einer ersten oder einer zweiten Doppelprofilanordnung verwendet werden.

Das Befestigungselement bezeichnet ein Element, welches dazu eingerichtet ist, dass ein weiteres Element, insbesondere ein Querverbindungselement, mittels diesem mit einem Profil bzw. einer Doppelprofilanordnung mechanisch verbindbar ist. Dabei ist das Befestigungsmittel derart gestaltet, dass die herstellbare Verbindung lösbar ist.

In einer Ausführungsform ist das Befestigungselement beispielsweise eine Aussparung bzw. eine Bohrung, die korrespondierend zu einer Aussparung bzw. Bohrung an einem Querverbindungselement angeordnet bzw. anordbar ist, so dass das Profil und das Querverbindungselement mittels eines in der Bohrungen anordbaren Befestigungsmittels mechanisch verbindbar sind. Dabei ist die Verbindung vorteilhafterweise lösbar. Grundsätzlich sind alternative Ausgestaltungsformen zur Realisierung einer kraft- und/oder formschlüssigen Verbindung mit einem Querverbindungselement nicht ausgeschlossen.

In einer Ausgestaltungsform des erfindungsgemäßen Profilsystems weist das Verbindungselement wenigstens ein Abstützelement zur bereichsweisen gegenseitigen Quer-Abstützung von Hypotenusenschenkeln und Verbindungselement auf, zwecks Verhinderung einer Bewegung der Profile der Doppelprofilanordnung relativ zueinander im Wesentlichen senkrecht zur Erstreckungsrichtung der parallel zueinander ausgerichteten Hypotenusen.

Die Abstützelemente können Abstützflächen sein, welche zur seitlichen Anlage an den Hypotenusenschenkelpaaren, bzw. insbesondere an den nach Profil-innen weisenden Flächen der die Hypotenusen ausbildenden Hypotenusenprofilseiten, eingerichtet sind.

In einer Ausführungsform ist die Abstützung derart realisiert, dass die den Hypotenusenschenkeln zugewandten Endbereiche des Verbindungselements im Querschnitt ein U-Profil aufweisen, wobei die sich gegenüberliegenden Schenkel des U-Profils der Abstützung an den Hypotenusenschenkelpaaren dienen und seitlich an diesen anliegen. Der Abstand der sich gegenüberliegenden Schenkel des U-Profils entspricht wenigstens abschnittsweise im Wesentlichen der Dicke bzw. der Materialstärke des Hypotenusenschenkelpaares, so dass diese seitlich an den Hypotenusen des jeweiligen Hypotenusenschenkelpaares anliegen. Die der offenen Seite des U-Profils gegenüberliegende Seite des Verbindungselements bildet das Anlageelement aus.

Zwecks Vereinfachung des Einführens des Verbindungselements in den Zwischenraum ist es vorteilhaft, wenn der Abstand der sich gegenüberliegenden Schenkel des U-Profils in Richtung des Endbereichs bzw. der Stirnseite der Doppelprofilanordnung abnehmend, insbesondere kontinuierlich abnehmend, ist.

Der Vorteil dieser Ausführungsform besteht darin, dass die Relativbewegung der Profile einer Doppelprofilanordnung in einer zweiten Richtung, nämlich im Wesentlichen senkrecht zur Erstreckungsrichtung der parallel zueinander ausgerichteten Hypotenusen, durch das Verbindungselement blockiert ist.

In einer Ausgestaltungsform des erfindungsgemäßen Profilsystems bildet das Verbindungselement und/oder wenigstens ein Hypotenusenschenkel eine Führungseinrichtung aus zwecks Erleichterung der Einführung des Verbindungselements in den Zwischenraum zwischen den Hypotenusenschenkelpaaren bei einer Bewegung senkrecht zur Stirnseite der Doppelprofilanordnung.

Insbesondere bilden Verbindungselement und/oder wenigstens ein Hypotenusenschenkel eine Geradführung bzw. eine lineare Führung aus. Dadurch ist das Verbindungselement im Zwischenraum in einer geführten Positionierungsbewegung, insbesondere auf einer sich im Wesentlichen parallel zur Längenerstreckung der Doppelprofilanordnung ausgerichteten Bewegungsbahn, bewegbar. Vorteilhafterweise ist die Führungseinrichtung derart ausgebildet, dass bei der Einführung des Verbindungselements in den Zwischenraum gleichzeitig eine Ausrichtung der beiden Profile der Doppelprofilanordnung zueinander in wenigstens einer Richtung, insbesondere parallel zu den parallel zueinander ausgerichteten Hypotenusen, realisierbar ist.

In einer Ausführungsform ist die Führungseinrichtung derart realisiert, dass die den Hypotenusenschenkeln zugewandten Endbereiche des Verbindungselements im Querschnitt ein U-Profil aufweisen, in die die Endbereiche des Hypotenusenschenkelpaares eingreifen. Das Verbindungselement bildet auf diese Weise eine Nut oder einen Kanal aus, in den das Hypotenusenschenkelpaar in einer Relativbewegung eingeführt wird. Das Verbindungselement wird bei der Positionierung entlang der die Hypotenusen ausbildenden Profilseiten in einer Fügerichtung von der Stirnseite der Doppelprofilanordnung in Richtung des Zentrums der Doppelprofilanordnung in den Zwischenraum eingeschoben.

Dabei ist die Führungseinrichtung vorteilhafterweise derart ausgebildet, dass sich eine von der Führungseinrichtung ausgebildete Nut entgegen der Fügerichtung des Verbindungselements in den Zwischenraum in wenigstens einer zur Fügerichtung senkrechten Erstreckungsrichtung der Nut verjüngt.

Die Verjüngung kann dadurch realisiert sein, dass die Nuttiefe, also die Erstreckung senkrecht zur Fügerichtung und parallel zu den Hypotenusen der Profile, entgegen der Fügerichtung abnehmend ist und/oder dadurch, dass die Nutbreite, also die Erstreckung senkrecht zur Fügerichtung und senkrecht zur Nuttiefe, entgegen der Fügerichtung abnehmend ist.

Die Führungseinrichtung kann wenigstens abschnittsweise durch Anlageelemente und Abstützelemente des Verbindungselements realisiert sein.

In einer alternativen Ausführungsform ist eine Führungsnut durch die Profilseiten der Hypotenusenschenkel ausgebildet bzw. an diesen angeordnet.

Die Führungseinrichtung kann abschnittsweise ausgebildet sein. Das heißt, dass lediglich ein Teil der Positionierungsbewegung des Verbindungselements geführt ist.

In einer weiteren Ausgestaltungsform des erfindungsgemäßen Profilsystems weist das Verbindungselement ein Anschlagelement zur Begrenzung der Bewegung des Verbindungselements in den Zwischenraum, insbesondere einer Bewegung senkrecht zur Stirnseite der Doppelprofilanordnung, durch Anlage des Anschlagelements an einen Anschlagbereich eines Profils, insbesondere einem Anschlagbereich wenigstens eines Hypotenusenschenkels, auf.

In einer spezifischen Ausgestaltungsform weist das Verbindungselement ein Anschlagelement auf, welches eine Anschlagfläche aufweist, die der Stirnseite der Doppelprofilanordnung zugewandt ist und sich an der Stirnseite abstützt. Dies ist wenigstens dann der Fall, wenn das Verbindungselement erfindungsgemäß im Zwischenraum positioniert ist, mit anderen Worten nachdem die Einführung des Verbindungselements in den Zwischenraum im Wesentlichen abgeschlossen ist. Die Stirnseite der Doppelprofilanordnung bildet in dieser Ausführung den Anschlagbereich aus. Insbesondere bildet wenigstens ein Hypotenusenschenkelpaar den Anschlagbereich aus.

In einer alternativen Ausführung ist es ebenso möglich, dass wenigstens eines der Profile der Doppelprofilanordnung, insbesondere eine Hypotenusenprofilseite, in einem von der Stirnseite der Doppelprofilanordnung entfernten Bereich einen Vorsprung zur Anlage des Verbindungselements ausbildet, so dass auf diese Weise der Weg in der Positionierbewegung des Verbindungselements blockiert ist.

Der Vorteil dieser Ausführungsform ist, dass die relative Position der Profile der Doppelprofilanordnung in einer weiteren Richtung festgelegt ist. Durch die Kombination von Anschlagelement, Abstützelement und Anlageelement sind die translatorischen und rotatorischen Freiheitsgrade der Profile zueinander blockiert. Mit anderen Worten sind die Profile einer Doppelprofilanordnung in allen potentiellen Bewegungsrichtungen fixiert.

Vorteilhafterweise werden Anschlagelement, Abstützelement und Anlageelement vom Verbindungselement ausgebildet, wobei nicht ausgeschlossen ist, dass eines oder mehrere der genannten Elemente ganz oder teilweise von den Profilen des Profilsystems, insbesondere von den die Hypotenusenschenkelpaare ausbildenden Hypotenusenschenkeln bzw. den Hypotenusenprofilseiten, ausgebildet sind.

In einer weiteren Ausgestaltungsform des erfindungsgemäßen Profilsystems umfasst das Profilsystem, insbesondere das Verbindungselement, eine Abstandseinstelleinrichtung, insbesondere eine Rändelschraube, mit der der Abstand zwischen einem Auflageelement der Abstandseinstelleinrichtung zur Auflage auf oder an einem Objekt und der Doppelprofilanordnung veränderbar ist.

Dies dient insbesondere der Einstellung eines Abstands zwischen der Doppelprofilanordnung und einem Objekt, auf bzw. an dem das Profilsystem angeordnet oder anordbar ist.

Das erfindungsgemäße Profilsystem ist dazu vorgesehen, Stell- oder Trennwände zu errichten. Typischerweise werden solche Stell- oder Trennwände auf einem Boden angeordnet, wobei grundsätzlich auch eine Anordnung an einer senkrechten Wand bzw. zwischen zwei senkrechten Flächen möglich ist.

Dabei kann es erforderlich sein, den Abstand zwischen der Doppelprofilanordnung und dem Objekt, beispielsweise dem Boden, zu verändern, um beispielsweise Unebenheiten auszugleichen. Zu diesem Zweck umfasst das Profilsystem in dieser Ausführungsform eine Abstandseinstelleinrichtung. In einer spezifischen Ausführungsform handelt es sich bei der Abstandseinstelleinrichtung um eine Rändelschraube.

Die Abstandseinstelleinrichtung kann sowohl an der Doppelprofilanordnung oder an dem Verbindungselement angeordnet sein. Vorteilhafterweise ist die Abstandseinstelleinrichtung am Verbindungselement angeordnet. Zu diesem Zweck kann das Verbindungselement derart gestaltet sein, dass es auf seiner der Stirnseite der Doppelprofilanordnung abgewandten und gegenüberliegenden Seite eine Gewindebohrung aufweist, welche die Anordnung eines mit einem Gewindebolzen versehen Stellfußes, welcher beispielsweise als Rändelschraube ausgeführt ist, in verschiedenen Positionen ermöglicht.

Ein zweiter Aspekt der Erfindung ist ein Stellsystem, insbesondere zur Errichtung einer Stell- oder Trennwand oder auch eines Regals, umfassend wenigstens zwei parallel zueinander angeordnete erfindungsgemäße Profilsysteme sowie wenigstens ein Querverbindungselement zur Anordnung zwischen den Profilsystemen, wobei zwischen einem dem jeweiligen Profilsystemen zugewandten Verbindungsbereich des Querverbindungselements und einem Befestigungselement des Profils des jeweiligen Profilsystems eine mechanische Fixierung ausgebildet ist.

Das Querverbindungselement kann als Querriegel, Strebe oder auch als Platte ausgebildet sein.

Entsprechend wird durch die mechanische Fixierung des Querverbindungselements an den Profilsystemen ein räumlich übergreifendes System zur Verfügung gestellt, welches insbesondere zu Präsentationszwecken geeignet ist, indem flächiges Präsentationsmaterial am Querverbindungselement befestigt wird oder aber indem das Querverbindungselement selbst als flächiges, zweidimensional erstrecktes Element ausgebildet ist und als Träger darzustellender Elemente dient.

Das Stellsystem kann beispielsweise ein wenigstens dreiseitiger Rahmen ausbilden.

Zwischen dem Querverbindungselement und den Profilsystemen sind typischerweise rechte Winkel ausgebildet. Typischer- aber nicht notwendigerweise umfasst das erfindungsgemäße Stellsystem zwei Querverbindungselemente, so dass ein vierseitiger Rahmen ausgebildet ist. Dabei sind die Querverbindungselemente typischerweise jeweils an den beiden Endbereichen der Profilsysteme und parallel zueinander ausgerichtet angeordnet. Es ist ebenso möglich, zwei oder mehr Querverbindungselemente in beliebigen Abständen zueinander anzuordnen, sofern das Profilsystem bzw. die Profile des Profilsystems entsprechende Befestigungsbereiche in den jeweiligen Positionen aufweisen.

Das Querverbindungselement weist in einer spezifischen Ausgestaltungsform im Querschnitt ein U-Profil mit vorteilhafterweise jeweils drei, im Wesentlichen gleich langen, Schenkeln auf. Es soll jedoch nicht ausgeschlossen sein, dass das Querverbindungselement einen runden, ovalen, quadratischen, rechteckigen oder in anderer Weise vieleckigen Querschnitt aufweisen kann. Vorteilhafterweise ist jedoch eine Profilseite des Querverbindungselements abschnittsweise, insbesondere in den Endbereichen des Querverbindungselements, offen, so dass ein Eingriff in das Profil des Querverbindungselements zwecks Befestigung des Querverbindungselements an einem Profil des Profilsystems möglich ist.

An seinen Stirnseiten ist das Querverbindungselement dazu eingerichtet, mit dem Profilsystem mechanisch verbunden zu sein. Dies ist unabhängig davon, ob das Profilsystem eine erste oder zweite Doppelprofilanordnung ausbildet.

Eine Ausführungsform zur Realisierung der mechanischen Verbindung sieht vor, dass sowohl die Verbindungsbereiche des Querverbindungselements als auch das Profilsystem Aussparungen bzw. Bohrungen als Befestigungselemente aufweisen, die fluchtend angeordnet sind, so dass ein Verbindungsmittel, beispielsweise eine Schaube, darin angeordnet werden kann. Alternativ kann jedoch auch eine Klemm- oder Steckverbindung zur Realisierung einer kraft- und/oder formschlüssigen Verbindung zwischen Profilsystem und Querverbindungselement ausgebildet sein.

Das Querverbindungselement kann derart ausgebildet sein, dass seine sich gegenüberliegenden Stirnseiten, welche die Länge des als U-Profil ausgeführten Balkens, im Wesentlichen geschlossen ausgeführt sind. Mit anderen Worten weist das Querverbindungselement an seinen gegenüberliegenden Stirnseiten eine Wandung auf und ist an den Stirnseiten nicht offen.

In einer besonders vorteilhaften Ausführungsform weist das Profilsystem zwei Aussparungen bzw. Bohrungen auf, die mit dem Abstand D_{A} zueinander beabstandet sind, während das als U-Profil ausgebildete Querverbindungselement an seinen geschlossenen Stirnseite vier als Rechteck angeordnete Aussparungen aufweist, wobei sich auch hier jeweils zwei der vier Aussparungen mit dem Abstand D_{A} gegenüberliegen. Die Aussparungen sind so angeordnet, dass bei einer Rotation des Querverbindungselements um seine zentrale Längsachse die Aussparungen des Profilsystems zu den Aussparungen des Querverbindungselements in wenigstens vier Stellungen fluchtend anordbar sind und in jeder der jeweils zwei fluchtenden Aussparungen ein Verbindungsmittel bzw. ein beide Aussparungen durchdringendes Verbindungsmittel anordbar ist. Somit kann die offene Längseiteeite des U-Profils des Querverbindungselements in vier Richtungen weisen. Dies stellt jedoch lediglich eine Möglichkeit dar, die relative Positionierung von Querverbindungselement und Profilen konstruktiv zu bestimmen bzw. festzulegen.

Wenigstens die der offenen Seite des U-Profils gegenüberliegende Seite weist typischerweise einen zweiten Verbindungsbereich, beispielsweise in Form von Aussparungen, auf, zwecks mechanischer Anbindung von Wandelementen oder anderen Objekten zur wenigstens teilweisen Ausfüllung eines mittels des Stellsystems erzeugten Stellwandrahmens. Im Hinblick auf die Herstellung bzw. Errichtung und Einrichtung von Ausstellungswänden bietet diese Ausführungsform eine besondere Flexibilität.

Ein weiterer Aspekt der Erfindung ist ein Verfahren zur Herstellung eines erfindungsgemäßen Profilsystems. Dabei werden zwei Profile, die mindestens in ihren Endbereichen ein Hohlprofil in Form eines Dreiecks ausbilden, welches rechtwinklig und gleichschenklig ist, wobei entlang der Hypotenuse des Dreiecks anschließend an entlang der Katheten ausgebildeten Kathetenschenkeln jeweils ein Hypotenusenschenkel angeordnet ist, bereitgestellt. Ferner wird wenigstens ein Verbindungselement bereitgestellt. Die zwei Profile werden parallel zueinander als Doppelprofilanordnung ausgerichtet. Dabei sind die Hypotenusenschenkel einander zugewandt. Die Hypotenusenschenkel weisen eine Längendifferenz d auf, welche im Wesentlichen dem Verhältnis 2r/0,8 < d < 2r/0,6 entspricht. Der Radius r ist der Radius der Rundung zwischen einer jeweiligen die Außenseite des Profils definierenden Kathetenschenkelkante und der an diese anschließenden Hypotenusenschenkelkante. Unabhängig von der Ausrichtung der Enden der beiden Profile zueinander, enden die von dem jeweils anschließenden Kathetenschenkel abgewandten Hypotenusenschenkelenden der sich jeweils als Hypotenusenschenkelpaar paarweise gegenüberliegenden Hypotenusenschenkel an einer gemeinsamen Ebene. Im Zwischenraum zwischen den Hypotenusenschenkelpaaren wird ein Verbindungselement wenigstens teilweise positioniert, zwecks Verhinderung einer Bewegung der Profile der Doppelprofilanordnung relativ zueinander entlang der Erstreckungsrichtung der parallel zueinander ausgerichteten Hypotenusen.

Dabei ist das Verfahren unabhängig davon, ob die beiden Profile als erste oder zweite Doppelprofilanordnung angeordnet bzw. zueinander ausgerichtet werden.

Grundsätzlich ist es zur Fixierung der Doppelprofilanordnung ausreichend, ein Verbindungselement in einem Zwischenraum eines Endbereichs der Doppelprofilanordnung zu positionieren. Vorteilhafterweise wird jedoch in den Zwischenräumen beider Endbereiche der Doppelprofilanordnung jeweils ein Verbindungselement positioniert. Dabei wird das Verbindungselement von der jeweiligen Stirnseite der Doppelprofilanordnung in den Zwischenraum eingeführt, bis eine typischerweise mittels eines Anschlagelements definierte Endposition erreicht ist.

Ein weiterer Aspekt der Erfindung ist ein Verfahren zur Herstellung eines Stellwandrahmens, bei dem wenigstens zwei erfindungsgemäße Profilsysteme und wenigsten ein Querverbindungselement bereitgestellt werden und das Querverbindungselement mit beiden Profilsystemen in der Art mechanisch verbunden wird, dass ein wenigstens dreiseitiger Stellwandrahmen erzeugt wird.

Vorteilhafterweise werden zwei Querverbindungselemente bereitgestellt und mechanisch mit den Profilsystem verbunden, so dass ein vierseitiger Stellwandrahmen erzeugt wird. An dem Stellwandrahmen, insbesondere am Querverbindungselement, sind Wandelemente zwecks wenigstens teilweiser Ausfüllung des Rahmens fixierbar. Mehrere Stellwandrahmen können zu einer dreidimensionalen Stellwand kombiniert angeordnet und miteinander befestigt werden.

Ein weiterer Aspekt der Erfindung ist eine Verwendung eines erfindungsgemäßen Profilsystems und/oder eines erfindungsgemäßen Stellsystems zur Herstellung einer Stellwand, insbesondere zur Herstellung einer Ausstellungsstellwand zu Präsentationzwecken und/oder einer Trennwand zur wenigstens bereichsweisen Abtrennung von Räumen.

Die Erfindung wird im Folgenden anhand des in den beiliegenden Zeichnungen dargestellten Ausführungsbeispiels erläutert.

Es zeigen
Fig. 1: einen Querschnitt in einem Endbereich eines Profils einer Ausgestaltungsform des erfindungsgemäßen Profilsystems;
Fig. 2a: ein Profil einer Ausgestaltungsform des erfindungsgemäßen Profilsystems entsprechend Figur 1 in dreidimensionaler Ansicht;
Fig. 2b: die Anordnung zweier Profile gemäß Figur 2a des erfindungsgemäßen Profilsystems in einer ersten Doppelprofilanordnung;
Fig. 2c: die Anordnung zweier Profile gemäß Figur 2a des erfindungsgemäßen Profilsystems in einer zweiten Doppelprofilanordnung;
Fig. 3: eine Detaildarstellung des Endbereichs der zweiten Doppelprofilanordnung gemäß Figur 2c;
Fig. 4: eine Detaildarstellung des Endbereichs der zweiten Doppelprofilanordnung gemäß Figur 2b;
Fig. 5: eine erste Ausführungsform des Verbindungselements des erfindungsgemäßen Profilsystems;
Fig. 6: eine zweite Ausführungsform des Verbindungselements mit Abstandseinstelleinrichtung des erfindungsgemäßen Profilsystems;
Fig. 7: eine Ausführungsform des erfindungsgemäßen Querverbindungselements zur Anordnung zwischen zwei Profilsystemen;
Fig. 8: eine Ausführungsform der Kombination mehrerer erfindungsgemäßer Profilsysteme und Querverbindungselemente im Querschnitt;
Fig. 9: eine Ausführungsform der Kombination mehrerer erfindungsgemäßer Profilsysteme und Querverbindungselemente in dreidimensionaler Ansicht;
Fig. 10: eine Stellwand umfassend mehrerer erfindungsgemäße Profilsysteme und Querverbindungselemente in dreidimensionaler Ansicht mit daran angeordneten Wandelementen; sowie
Figur 11: mehrere Ausrichtungsmöglichkeiten einer Ausführungsform des Querverbindungselements, sowie beispielhaft vier Varianten zur Installation und Befestigung von Wandelementen.

Figur 1 zeigt einen Querschnitt in einem Endbereich eines Profils 10 des erfindungsgemäßen Profilsystems.

Es ist zu erkennen, dass es sich bei dem Profil 10 um ein Hohlprofil handelt, welches im Querschnitt die Form eines rechtwinkligen Dreiecks mit zwei gleich langen Kathetenschenkeln 24, 34 und, dem rechten Winkel gegenüberliegend, zwei Hypotenusenschenkeln 12, 13 aufweist, wobei der erste Hypotenusenschenkel 12 mit der ersten Hypotenusenschenkellänge 121 erkennbar länger ist als der zweite Hypotenusenschenkel 13 mit der zweiten Hypotenusenschenkellänge 131. Die Längendifferenz d der beiden Hypotenusenschenkel ist dabei abhängig vom Radius r. Zwischen den beiden Hypotenusenschenkeln 12, 13 ist eine Hypotenusenaussparung 19 ersichtlich, die vom ersten Hypotenusenschenkelende 122 und vom zweiten Hypotenusenschenkelende 132 begrenzt ist.

Im gezeigten Querschnitt ist ebenfalls der Befestigungsbereich 11 des Profils 10 zu erkennen, welcher im gezeigten Ausführungsbeispiel Aussparungen bzw. Bohrungen in der den ersten Kathetenschenkel 24 ausbildende ersten Kathetenprofilseite 124 zwecks Ausbildung einer mechanischen Verbindung mit einem Querverbindungselement umfasst. Die Aussparungen können auch als Befestigungselemente bezeichnet werden und grundsätzlich auch in anderer Form gestaltet sein. In dieser Ausführungsform weist lediglich die den ersten Kathetenschenkel 24 ausbildende erste Kathetenprofilseite 124 einen bzw. mehrere Befestigungsbereich 11 des Profils 10 auf. Der Vorteil besteht darin, dass die den zweiten Kathetenschenkel 34 ausbildende zweite Kathetenprofilseite 134 eine ebene, mit anderen Worten unterbrechungsfreie bzw. glatte, und optisch ansprechende Oberfläche aufweist. Diese Profilseite ist bei Verwendung des erfindungsgemäßen Profilsystems zwecks Errichtung bzw. Herstellung eines Stellwandrahmens bzw. einer Stellwand diejenige, die einem Betrachter zugewandt ist.

In Figur 2a ist das Profil 10, dessen Querschnitt in Figur 1 dargestellt ist, in dreidimensionaler Ansicht zu sehen. Die den ersten Hypotenusenschenkel ausbildende erste Hypotenusenprofilseite 125 und den zweiten Hypotenusenschenkel ausbildenden zweite Hypotenusenprofilseite 135 sind dem Betrachter zugewandt. Im gezeigten Ausführungsbeispiel ist das Profil 10 in seiner gesamten Längenerstreckung als dreieckiges Hohlprofil ausgestaltet. Dies ist jedoch nicht zwingend der Fall. Ebenfalls zu erkennen ist, dass das Profil 10 auf der ersten Kathetenprofilseite 124 im darstellungsgemäß oberen und unteren Endbereich des Profils 10 jeweils einen Befestigungsbereich 11 aufweist. Optional, und in diesem Beispiel entsprechend ausgeführt, können dazwischen weitere Befestigungsbereiche 11 ausgebildet sein. Die Unterbrechungslinien in Figur 2a deutet an, dass ein Profil 10 eine beliebige Länge aufweisen kann. Je länger das einzelne Profil 10 ist, umso vorteilhafter ist eine größere Anzahl an Befestigungsbereichen 11.

Die Figuren 2b und Figur 2c zeigen Ausführungsformen der zwei Doppelprofilanordnungen 20, 30 mit je zwei gleichartigen Profilen 10.

In Figur 2b ist zu erkennen, dass die beiden Profile 10 in der Art angeordnet sind, dass die Hypotenusenprofilseiten 125, 135 zu zwei Hypotenusenschenkelpaaren angeordnet sind, wobei ein Hypotenusenschenkelpaar durch die beiden längeren Hypotenusenschenkel ausgebildet wird und das zweite Hypotenusenschenkelpaar durch die beiden kürzeren Hypotenusenschenkel ausgebildet wird. Die Doppelprofilanordnung 20 bildet in ihrem Querschnitt in dieser Anordnung der Profile 10 zueinander ein im Wesentlichen gleichseitiges Viereck, mit anderen Worten ein Quadrat, aus. Die Befestigungsbereiche 11, die hier nur an den ersten Kathetenprofilseiten 124 angeordnet sind, liegen in dieser Doppelprofilanordnung 20 so zueinander angeordnet vor, dass zwei Querverbindungsprofile in der Art verbunden werden können, dass diese einen rechten Winkel zueinander ausbilden.

Die zweite Doppelprofilanordnung 30 gemäß Figur 2c umfasst ebenfalls zwei Profile 10. In diesem Fall werden die beiden Hypotenusenschenkelpaare jeweils von einer ersten Hypotenusenprofilseite 125, welche den längeren Hypotenusenschenkel ausbildet, und einer zweiten Hypotenusenprofilseite 135, welche den kürzeren Hypotenusenschenkel ausbildet, gebildet. Diese Anordnung ist aus der Anordnung gemäß Figur 2b erzeugbar, indem das dem Betrachter zugewandte Profil 10 der Figur 2b in der Darstellungsebene um seinen Mittelpunkt um 180° gedreht wird und die Profile 10 so verschoben werden, dass die Hypotenusenschenkelenden wiederum in einer gemeinsamen Ebene enden. Diese zweite Doppelprofilanordnung 30 weist im Querschnitt ein rechteckiges, jedoch nicht gleichseitiges Querschnittsprofil auf. Die Befestigungsbereiche 11 liegen in dieser Doppelprofilanordnung 30 so zueinander angeordnet vor, dass zwei Querverbindungsprofile in der Art verbunden werden können, dass diese in einer Ebene liegen.

Sowohl bei der ersten als auch bei der zweiten Doppelprofilanordnung 20, 30 bilden die beiden Hypotenusenaussparungen zusammen einen gemeinsamen Zwischenraum aus, welcher in beiden Fällen gleich dimensioniert ist, so dass jeweils ein gleichartiges Verbindungselement darin positioniert werden kann.

Die Figuren 2b und 2c zeigen, dass das erfindungsgemäße Profilsystem zwei Anordnungen von Profilen 10 ermöglicht, die eine unterschiedliche Ausrichtung der Befestigungsbereiche 11 der Profile 10 zueinander ermöglichen.

Figur 3 zeigt ein Detail der zweiten Doppelprofilanordnung 30 gemäß Figur 2c. Deutlich zu erkennen ist in dieser Detaildarstellung, dass die Hypotenusenschenkelpaare 18 jeweils von einem ersten Hypotenusenschenkel 12 und einem zweiten Hypotenusenschenkel 13 ausgebildet werden, wobei sich dazwischen der Zwischenraum 23 befindet. Die beiden Enden der Hypotenusenschenkel eines Hypotenusenschenkelpaares 18 bilden eine gemeinsame Stirnseite eines Hypotenusenschenkelpaares 181 aus. Ebenfalls ist in der Detaildarstellung zu erkennen, dass jeweils die ersten Kathetenprofilseiten 124 und die zweiten Kathetenprofilseiten 134 gegenüberliegend angeordnet sind. Die Doppelprofilanordnung 30 bildet im Querschnitt insgesamt ein im Wesentlichen rechteckiges Hohlprofil aus.

Figur 4 zeigt ein Detail der ersten Doppelprofilanordnung 20 gemäß Figur 2b. Deutlich zu erkennen ist in der Detaildarstellung, dass ein Hypotenusenschenkelpaar 18 von den ersten Hypotenusenschenkeln 12 der beiden Profile 10 ausgebildet wird, während das zweite Hypotenusenschenkelpaar 18 von den zweiten Hypotenusenschenkeln 13 ausgebildet wird, wobei sich dazwischen der Zwischenraum 23 befindet. Ebenfalls ist in der Detaildarstellung deutlich zu erkennen, dass jeweils die ersten Kathetenprofilseiten 124 und die zweiten Kathetenprofilseiten 134 rechtwinklig zueinander angeordnet sind. Die Doppelprofilanordnung 20 bildet im Querschnitt insgesamt ein im Wesentlichen quadratisches Hohlprofil aus. In Figur 4 ist ferner zu erkennen, dass die beiden Aussparungen des Befestigungsbereichs 11 mit einem Abstand D_{A} zueinander beabstandet sind.

Figur 3 und Figur 4 zeigen, dass durch den erfindungsgemäßen Zusammenhang zwischen der Längendifferenz d und dem Radius r der Rundung zwei Profile des erfindungsgemäßen Profilsystems in zwei Doppelprofilanordnungen 20, 30 in der Art anordbar sind, dass der Querschnitt beider Doppelprofilanordnungen 20, 30 stets rechteckig, ohne Absätze und Sprünge, ist, wobei jede Doppelprofilanordnung 20, 30 unterschiedliche Möglichkeiten der Ausrichtung an sie angebundener Querverbindungselemente bietet. Das erfindungsgemäße Profilsystem ermöglicht dadurch die Installation sowohl gerader als auch rechtwinkliger Stellwände, wobei stets die ebene und verbindungselement-freie zweiten Kathetenprofilseiten 134 dem Betrachter zugewandt ist.

Figur 5 zeigt ein Verbindungselement 40 zur Anordnung im Zwischenraum der in den Figuren 4 und 5 gezeigten Doppelprofilanordnungen zwischen den beiden jeweiligen Hypotenusenschenkelpaaren. In der gezeigten Ausführungsform weist das Verbindungselement 40 im Wesentlichen die Form eines Quaders mit zwei Führungseinrichtungen 41 und einer Gewindebohrung 44 auf. Bei Anordnung des Verbindungselements 40 im Zwischenraum einer Doppelprofilanordnung werden bei einer Relativbewegung von der Doppelprofilanordnung und dem Verbindungselement 40 die Hypotenusenschenkelpaare wenigstens mit ihren Enden in die Führungseinrichtungen 41 eingeführt.

Die Führungseinrichtungen 41 weisen je ein U-Profile auf und umfassen jeweils ein Anlageelement 46 zur Anlage an die jeweilige Stirnseite des Hypotenusenschenkelpaares, jeweils zwei Abstützelemente 42 zur zweiseitigen seitlichen Quer-Abstützung am Hypotenusenschenkelpaar sowie jeweils ein Anschlagelement 43 zur Begrenzung der Positionierungsbewegung bei Einführung des Verbindungselements 40 in den Zwischenraum durch Anschlagen eines Abschnitts der Stirnfläche der Doppelprofilanordnung an das Anschlagselement 43.

In Figur 5 ist zu erkennen, dass die Führungseinrichtung 41 sich nach darstellungsgemäß oben verjüngt. Sowohl Breite als auch Tiefe des U-förmigen Kanals nehmen nach darstellungsgemäß oben ab. Dies erleichtert ein Einführen des Verbindungselements 41 in den Zwischenraum und führt gleichzeitig zu einer gezielten Ausrichtung der Profile der Doppelprofilanordnung zueinander.

Während in Figur 5 ein Verbindungselement dargestellt ist, wie es entsprechend Figur 2b oder Figur 2c im oberen Endbereich der Doppelprofilanordnung anzuordnen ist, zeigt Figur 6 ein Verbindungselement 40, wie es entsprechend Figur 2b und Figur 2c im unteren Endbereich der Doppelprofilanordnung anzuordnen ist. Im Unterschied zu Figur 5 ist in Figur 6 in der Gewindebohrung 44 eine Abstandseinstelleinrichtung 45 angeordnet, die in diesem Fall als Rändelschraube ausgeführt ist. Mit anderen Worten handelt es sich um einen höhenverstellbaren Fuß. Eine solche Einrichtung erlaubt einen Ausgleich von Unebenheiten der Aufstellungsfläche auf bzw. an der das Profilsystems bei Errichtung bzw. Installation eines Stellwandrahmen bzw. einer Stellwand angeordnet wird.

Figur 7 zeigt eine Ausführung eines Querverbindungselements 50 zur Anordnung zwischen zwei erfindungsgemäßen Profilsystemen. Das gezeigte Querverbindungselement 50 weist im Querschnitt ein U-Profil 52 mit im Wesentlichen gleich langen Schenkeln auf. An seinen Stirnseiten ist das Profil im Wesentlichen geschlossen und weist jeweils einen Verbindungsbereich 51 auf, der im gezeigten Beispiel durch vier in einem Rechteck bzw. als Raute angeordneten Aussparungen bzw. Bohrungen ausgebildet ist.

Jeweils zwei der vier Aussparungen liegen sich mit dem Lochabstand D_{A} gegenüber. Diesen Lochabstand D_{A} weisen auch die Befestigungsbereiche der Profile auf, wie beispielshaft in Figur 4 gezeigt ist. Somit ist es möglich, die Stirnseite des Querverbindungselements 50 in vier verschiedenen Ausrichtungen an dem Befestigungsbereich eines Profils anzuordnen, wobei stets jeweils zwei Aussparungen übereinander liegen, so dass jeweils ein Befestigungsmittel in den Aussparungen anordbar ist. Ein solches Befestigungsmittel kann beispielsweise eine Schraube sein, welche mit einer Mutter gesichert wird.

Im gezeigten Ausführungsbeispiels sind auf der darstellungsgemäß nach unten weisenden Seite des Querverbindungselements 50, welche der offenen Seite des U-Profils gegenüberliegt, vier weitere Aussparungen zu erkennen, welche jeweils einen Fixierungsbereich 521 darstellen. Diese dienen dazu, Wandelemente, Seile oder ähnliches zu befestigen, und können selbstverständlich auch in anderer Form ausgeführt sein.

Figur 8 zeigt beispielhaft im Querschnitt eine Kombination mehrerer erfindungsgemäßer Profilsysteme und Querverbindungselemente 50 in einer Draufsicht. Die Kombination umfasst im gezeigten Beispiel zwei erste Doppelprofilanordnungen 20 und eine zweite Doppelprofilanordnung 30. Ebenfalls zu erkennen sind vier Querverbindungselemente 50.

Die Darstellung zeigt, wie die Verbindungselemente 40 in den Zwischenräumen der Doppelprofilanordnungen 20, 30 angeordnet sind.

In dieser Darstellung ist zu sehen, dass die Querverbindungselemente 50 mittels der Befestigungsmittel 111, hier Schraube mit Mutter, an den Profilen der jeweiligen Doppelprofilanordnung 20, 30 befestigt sind. Die offenen Seiten der U-Profile der Querverbindungselemente 50 sind darstellungsgemäß dem Betrachter zugewandt. Auf den den offenen Seiten der U-Profile gegenüberliegenden Seiten sind die Fixierungsbereiche 521 des Querverbindungselemente 50 zu erkennen. Es ist in Figur 8 gezeigt, dass die erste Doppelprofilanordnung 20 dazu ausgestaltet ist, dass an ihr zwei Querverbindungselemente 50 im rechten Winkel zueinander angebracht werden können. Ferner zeigt der mittlere Bereich der beispielhaften Kombination, dass die zweite Doppelprofilanordnung 30 dazu ausgestaltet ist, dass an ihr zwei Querverbindungselemente 50 in einer Ebene, also in einem Winkel von 180°, angebracht werden können. In beiden Fällen ist die optisch ansprechenderen Kathetenprofilseiten der Profile, die keine Befestigungsbereiche aufweisen, einem Betrachter zugewandt.

Figur 9 zeigt einen Ausschnitt der Kombination mehrerer erfindungsgemäßer Profilsysteme und Querverbindungselemente 50 gemäß Figur 8 in dreidimensionaler Ansicht. Die Darstellung verdeutlicht nochmals, dass das erfindungsgemäße Profilsystem die Herstellung bzw. Errichtung eines Stellwandrahmens bzw. einer Stellwand sowohl in einer Ebene als auch mit einem rechten Winkel ermöglicht. Zwischen den Doppelprofilanordnungen 20, 30 sind jeweils Querverbindungselemente 50 angeordnet, die entweder einen Winkel von 90° oder von 180° ausbilden.

Gezeigt ist in Figur 9, dass die Querverbindungselement 50 jeweils im darstellungsgemäß oberen Endbereich der Doppelprofilanordnungen 20, 30 angeordnet sind. Im unteren Endbereich, der hier nicht dargestellt ist, können ebenfalls Querverbindungselement 50 angeordnet sein.

Figur 10 zeigt eine weitere Kombination mehrerer erfindungsgemäßer Profilsysteme und Querverbindungselemente zur Errichtung einer Stellwand. Beispielhaft ist hier eine Stellwand gezeigt, die im Querschnitt ein T-Profil bildet, wobei der längere Abschnitt der Stellwand insgesamt drei Stellwandrahmen 200 umfasst und der kürzere Abschnitt zwei Stellwandrahmen 200 umfasst. Einer der gezeigten Stellwandrahmen 200 ist vollständig mit einem Wandelement 210, welches an den Fixierungsbereichen der Querverbindungselemente fixiert ist, ausgefüllt. Eine zweite Art der Ausgestaltung einer Stellwand ist am Beispiel des kürzeren Abschnitts gezeigt. Hier füllen die beiden Wandelemente 210 den Rahmen lediglich teilweise aus. Die Wandelemente 210 sind hier über Seilelement und/oder Stäbe an den Fixierungsbereichen der jeweiligen Querverbindungselemente befestigt.

Wie zu Figur 7 bereits erläutert, existieren in der dargestellten Ausführungsform der Erfindung vier Ausrichtungsmöglichkeiten des Querverbindungselements 50 an einem Profil des erfindungsgemäßen Profilsystems. Figur 11 zeigt drei der vier Ausrichtungsmöglichkeiten, sowie beispielhaft vier Varianten zur Installation und Befestigung von Wandelementen 210, die je nach Bedarf und spezifischer Verwendung des erfindungsgemäßen Profilsystems und/oder des Stellsystems, einfach und flexibel installiert werden können. Exemplarisch zeigt Figur 11 eine Befestigung eines Wandelements 210 unter Zuhilfenahme eines Seils 241 in der linken Darstellung, zwei Varianten einer Befestigung eines Wandelements 210 mittels Schrauben 242 sowie eine Variante der Befestigung einer flexiblen Leinwand, Stoff- oder Papierbahn mittels einer Leinwandbefestigung 243 in Form eines Kederprofils.

Ein solches Wandelement kann zum Beispiel ein Plattenwerkstoff sein. Dieser Plattenwerkstoff kann als Trägermaterial für Inhalte dienen, die bedruckt werden. Alternativ kann das Wandelement mit Objekten wie Bilderrahmen oder Grafikplatten bestückt werden. Weiterhin oder zusätzlich kann das Wandelement auch ohne Inhalte nur als Trennwand dienen.

Außerdem kann an gespannten Drahtseilen auch direkt ein Bilderrahmen gehängt werden oder Fotos, Bilder, Papierseiten o.ä. an gespannten Seilen oder Drähten aufgehängt werden.

Weiterhin kann das Wandelement zur Aufnahme von Monitoren, Vitrinen oder anderen Ausstellungsobjekten, insbesondere an Seilen hängend oder integriert in das Wandelement, vorgesehen sein.

### Bezugszeichenliste

| | |
|---|---|
| Profil | 10 |
| Befestigungsbereich | 11 |
| erster Hypotenusenschenkel | 12 |
| zweiter Hypotenusenschenkel | 13 |
| Hypotenusenschenkelpaar | 18 |
| Hypotenusenaussparung | 19 |
| erste Doppelprofilanordnung | 20 |
| Zwischenraum | 23 |
| erster Kathetenschenkel | 24 |
| zweite Doppelprofilanordnung | 30 |
| zweiter Kathetenschenkel | 34 |
| Verbindungselement | 40 |
| Führungseinrichtung | 41 |
| Abstützelement | 42 |
| Anschlagelement | 43 |
| Gewindebohrung | 44 |
| Abstandseinstelleinrichtung | 45 |
| Anlageelemente | 46 |
| Querverbindungselement | 50 |
| Verbindungsbereich | 51 |
| U-Profil | 52 |
| Befestigungsmittel | 111 |
| erste Hypotenusenschenkellänge | 121 |
| erstes Hypotenusenschenkelende | 122 |
| erste Kathetenprofilseite | 124 |
| erste Hypotenusenprofilseite | 125 |
| zweite Hypotenusenschenkellänge | 131 |
| zweites Hypotenusenschenkelende | 132 |
| zweite Kathetenprofilseite | 134 |
| zweite Hypotenusenprofilseite | 135 |
| Stirnseiten des Hypotenusenschenkelpaares | 181 |
| Stellwandrahmen | 200 |
| Wandelement | 210 |
| Seil | 241 |
| Schraube | 242 |
| Leinwandbefestigung | 243 |
| Fixierungsbereich | 521 |
| Längendifferenz | d |
| Radius | r |
| Lochabstand | D_{A} |

## Patentansprüche

1. Profilsystem, umfassend zumindest zwei Profile (10), die mindestens in ihren Endbereichen ein Hohlprofil in Form eines Dreiecks ausbilden, welches rechtwinklig und gleichschenklig ist, wobei entlang der Hypotenuse des Dreiecks anschließend an entlang der Katheten ausgebildeten Kathetenschenkeln (24, 34) jeweils ein Hypotenusenschenkel (12, 13) angeordnet ist, so dass das dreieckige Hohlprofil entlang der Hypotenuse eine Hypotenusenaussparung in Form einer Unterbrechung aufweist, wobei die Hypotenusenschenkel (12, 13) einander zugewandt sind und wobei die Hypotenusenschenkel (12, 13) eine Längendifferenz d aufweisen, welche im Wesentlichen dem Verhältnis 2r/0,8 < d < 2r/0,6 entspricht, und r der Radius der Rundung zwischen einer jeweiligen die Außenseite des Profils (10) definierenden Kathetenschenkelkante und der an diese anschließenden Hypotenusenschenkelkante ist, so dass bei paralleler Ausrichtung der Hypotenusenschenkel (12, 13) der zwei Profile (10) in einer Doppelprofilanordnung (20, 30), unabhängig von der Ausrichtung der Enden der beiden Profile (10) zueinander, die von dem jeweils anschließenden Kathetenschenkel (24, 34) abgewandten Hypotenusenschenkelenden (122, 132) der sich jeweils als Hypotenusenschenkelpaar (18) paarweise gegenüberliegenden Hypotenusenschenkel (12, 13) der zwei Profile (10) an einer gemeinsamen Ebene enden, so dass im Zwischenraum (23) zwischen den Hypotenusenschenkelpaaren (18) ein Verbindungselement (40) wenigstens teilweise positionierbar ist, zwecks Verhinderung einer Bewegung der Profile (10) der Doppelprofilanordnung (20, 30) relativ zueinander entlang der Erstreckungsrichtung der parallel zueinander ausgerichteten Hypotenusen.

2. Profilsystem nach Anspruch 1, **dadurch gekennzeichnet, dass** das Profilsystem wenigstens ein im Zwischenraum (23) zwischen den Hypotenusenschenkelpaaren (18) einer Doppelprofilanordnung (20, 30) zwecks Verhinderung einer Bewegung der Profile (10) der Doppelprofilanordnung (20, 30) relativ zueinander entlang der Erstreckungsrichtung der parallel zueinander ausgerichteten Hypotenusen positioniertes Verbindungselement (40) umfasst, wobei Anlageelemente (46), insbesondere Anlageflächen, des Verbindungselements (40) wenigstens bereichsweise an den Stirnseiten der Hypotenusenschenkelpaare (181) anliegen.

3. Profilsystem nach einem der vorhergehenden Ansprüche, **dadurch gekennzeichnet, dass** in wenigstens einem Endbereich eines jeweiligen Profils (10) an einer den Kathetenschenkel (24, 34), welcher an den längeren oder kürzeren Hypotenusenschenkel (12, 13) anschließt, ausbildenden Kathetenprofilseite (124, 134) jeweils wenigstens ein Befestigungselement zur Ausbildung einer mechanischen Verbindung mit einem weiteren Element, insbesondere einem Querverbindungselement (50), angeordnet ist.

4. Profilsystem nach wenigstens einem der Ansprüche 2 oder 3, **dadurch gekennzeichnet, dass** das Verbindungselement (40) wenigstens ein Abstützelement (42) zur bereichsweisen gegenseitigen Quer-Abstützung von Hypotenusenschenkeln (12, 13) und Verbindungselement (40) aufweist zwecks Verhinderung einer Bewegung der Profile (10) der Doppelprofilanordnung (20, 30) relativ zueinander im Wesentlichen senkrecht zur Erstreckungsrichtung der parallel zueinander ausgerichteten Hypotenusen.

5. Profilsystem nach wenigstens einem der Ansprüche 2 - 4, **dadurch gekennzeichnet, dass** das Verbindungselement (40) und/oder wenigstens ein Hypotenusenschenkel (12, 13) eine Führungseinrichtung (41) ausbildet zwecks Erleichterung der Einführung des Verbindungselements (40) in den Zwischenraum (23) zwischen den Hypotenusenschenkelpaaren (18) bei einer Bewegung senkrecht zur Stirnseite der Doppelprofilanordnung (20, 30).

6. Profilsystem nach wenigstens einem der Ansprüche 2 - 5, **dadurch gekennzeichnet, dass** das Verbindungselement (40) ein Anschlagelement (43) zur Begrenzung der Bewegung des Verbindungselements (40) in den Zwischenraum (23), insbesondere einer Bewegung senkrecht zur Stirnseite der Doppelprofilanordnung (20, 30), durch Anlage des Anschlagelements (43) an einen Anschlagbereich eines Profils (10), insbesondere einem Anschlagbereich wenigstens eines Hypotenusenschenkels (12, 13), aufweist.

7. Profilsystem nach wenigstens einem der Ansprüche 2 - 6, **dadurch gekennzeichnet, dass** das Profilsystem, insbesondere das Verbindungselement (40), eine Abstandseinstelleinrichtung (45), insbesondere eine Rändelschraube, umfasst, mit der der Abstand zwischen einem Auflageelement der Abstandseinstelleinrichtung (45) zur Auflage auf oder an einem Objekt und der Doppelprofilanordnung (20, 30) veränderbar ist.

8. Stellsystem, insbesondere zur Errichtung einer Stell- oder Trennwand oder eines Regals, umfassend wenigstens zwei parallel zueinander angeordnete Profilsysteme gemäß einem der Ansprüche 3-7 sowie wenigstens ein Querverbindungselement (50) zur Anordnung zwischen den Profilsystemen, wobei zwischen einem dem jeweiligen Profilsystem zugewandten Verbindungsbereich (51) des Querverbindungselements (50) und einem Befestigungselement des Profils (10) des jeweiligen Profilsystems eine mechanische Fixierung ausgebildet ist.

9. Verfahren zur Herstellung eines Profilsystems gemäß einem der Ansprüche 2-7 bei dem
i) zwei Profile (10), die mindestens in ihren Endbereichen ein Hohlprofil in Form eines Dreiecks ausbilden, welches rechtwinklig und gleichschenklig ist, wobei entlang der Hypotenuse des Dreiecks anschließend an entlang der Katheten ausgebildeten Kathetenschenkeln (24, 34) jeweils ein Hypotenusenschenkel (12, 13) angeordnet ist; und wenigstens ein Verbindungselement bereitgestellt werden,
die zwei Profile (10) parallel zueinander als Doppelprofilanordnung (20, 30) ausgerichtet werden, wobei die Hypotenusenschenkel (12, 13) einander zugewandt sind und wobei die Hypotenusenschenkel (12, 13) eine Längendifferenz d aufweisen, welche im Wesentlichen dem Verhältnis 2r/0,8 < d < 2r/0,6 entspricht, und r der Radius der Rundung zwischen einer jeweiligen die Außenseite des Profils (10) definierenden Kathetenschenkelkante und der an diese anschließenden Hypotenusenschenkelkante ist,
ii) so dass unabhängig von der Ausrichtung der Enden der beiden Profile (10) zueinander, die von dem jeweils anschließenden Kathetenschenkel (34, 34) abgewandten Hypotenusenschenkelenden (122, 132) der sich jeweils als Hypotenusenschenkelpaar (18) paarweise gegenüberliegenden Hypotenusenschenkel (12, 13) an einer gemeinsamen Ebene enden, und
iii) im Zwischenraum (23) zwischen den Hypotenusenschenkelpaaren (18) ein Verbindungselement (40) wenigstens teilweise positioniert wird, zwecks Verhinderung einer Bewegung der Profile (10) der Doppelprofilanordnung (20, 30) relativ zueinander entlang der Erstreckungsrichtung der parallel zueinander ausgerichteten Hypotenusen.

10. Verwendung eines Profilsystems gemäß einem der Ansprüche 1-7 und/oder eines Stellsystems gemäß Anspruch 8 zur Herstellung einer Stellwand, insbesondere zur Herstellung einer Ausstellungsstellwand zu Präsentationzwecken und/oder einer Trennwand zur wenigstens bereichsweisen Abtrennung von Räumen.

## Claims

1. Profile system, comprising at least two profiles (10), which at least in their end regions form a hollow profile in the shape of a triangle, which is right-angled and isosceles, wherein along the hypotenuse of the triangle a hypotenuse leg (12, 13) is arranged respectively adjacent to cathetus legs (24, 34) formed along the cathets, so that the triangular hollow profile comprises a hypotenuse recess in the shape of an interruption along the hypotenuse, wherein the hypotenuse legs (12, 13) face each other and wherein the hypotenuse legs (12, 13) comprise a difference in length d which essentially corresponds to the ratio 2r/0.8 < d < 2r/0.6, and r is the radius of curvature between a respective cathetus leg edge defining the outer side of the profile (10) and the hypotenuse leg edge adjacent thereto, so that at parallel alignment of the hypotenuse legs (12, 13) of the two profiles (10) in a double profile arrangement (20, 30), irrespective of the alignment of the ends of the two profiles (10) relative to one another, the hypotenuse leg ends (122, 132) of the hypotenuse legs (12, 13) of the two profiles (10) facing away from the respectively adjacent cathetus leg (24, 34), which hypotenuse legs (12, 13) face one another in pairs as hypotenuse leg pair (18), end at a common plane, so that in the intermediate space (23) between the hypotenuse leg pairs (18) a connecting member (40) can be at least partially positioned for the purpose of preventing movement of the profiles (10) of the double profile arrangement (20, 30) relative to one another along the direction of extension of the hypotenuses aligned parallel to one another.

2. Profile system according to claim 1, **characterized in that** the profile system comprises at least one connecting member (40) positioned in the intermediate space (23) between the hypotenuse leg pairs (18) of a double profile arrangement (20, 30) for the purpose of preventing movement of the profiles (10) of the double profile arrangement (20, 30) relative to one another along the direction of extension of the hypotenuses aligned parallel to one another, wherein contact members (46), in particular contact surfaces, of the connecting member (40) bear at least in regions against the end faces of the hypotenuse leg pairs (181).

3. Profile system according to any one of the preceding claims, **characterized in that** in at least one end region of a respective profile (10) at a cathetus profile side (124, 134) forming the cathetus leg (24, 34), which is adjacent to the longer or shorter hypotenuse leg (12, 13), respectively at least one fastening member for forming a mechanical connection with a further member, in particular a cross-connecting member (50), is arranged.

4. Profile system according to at least one of claims 2 or 3, **characterized in that** the connecting member (40) comprises at least one support member (42) for the mutual transverse support of hypotenuse legs (12, 13) and connecting member (40) in certain regions for the purpose of preventing a movement of the profiles (10) of the double profile arrangement (20, 30) relative to one another essentially perpendicular to the direction of extension of the hypotenuses aligned parallel to one another.

5. Profile system according to at least one of claims 2 - 4, **characterized in that** the connecting member (40) and/or at least one hypotenuse leg (12, 13) forms a guide device (41) for the purpose of facilitating the insertion of the connecting member (40) into the intermediate space (23) between the hypotenuse leg pairs (18) during a movement perpendicular to the end face of the double profile arrangement (20, 30).

6. Profile system according to at least one of claims 2 - 5, **characterized in that** the connecting member (40) comprises a stop member (43) for delimiting the movement of the connecting member (40) into the intermediate space (23), in particular a movement perpendicular to the end face of the double profile arrangement (20, 30), by abutment of the stop member (43) against a stop region of a profile (10), in particular a stop region of at least one hypotenuse leg (12, 13).

7. Profile system according to at least one of claims 2 - 6, **characterized in that** the profile system, in particular the connecting member (40), comprises a distance adjusting device (45), in particular a knurled screw, with which the distance between a bearing member of the distance adjusting device (45) for bearing on or at an object and the double profile arrangement (20, 30) can be changed.

8. Positioning system, particularly for erecting a partition wall or shelf, comprising at least two profile systems arranged parallel to one another in accordance with any one of claims 3-7, as well as at least one cross-connecting member (50) for arrangement between the profile systems, wherein a mechanical fixing is designed between a connecting region (51) of the cross-connecting member (50) facing the respective profile system and a fastening member of the profile (10) of the respective profile system.

9. Method of manufacturing a profile system according to any one of claims 2-7, wherein
i) two profiles (10) which, at least in their end regions, form a hollow profile in the shape of a triangle which is right-angled and isosceles, wherein along the hypotenuse of the triangle a hypotenuse leg (12, 13) is arranged respectively adjacent to cathetus legs (24, 34) formed along the cathets, and at least one connecting member is provided,
the two profiles (10) are aligned parallel to one another as a double profile arrangement (20, 30), wherein the hypotenuse legs (12, 13) face one another and wherein the hypotenuse legs (12, 13) comprise a length difference d which essentially corresponds to the ratio 2r/0.8 < d < 2r/0.6, and r is the radius of the curvature between a respective cathetus leg edge defining the outer side of the profile (10) and the hypotenuse leg edge adjacent thereto,
ii) so that, irrespective of the orientation of the ends of the two profiles (10) relative to one another, the hypotenuse leg ends (122, 132) of the hypotenuse leg (12, 13) facing away from the respectively adjoining cathetus leg (34, 34) of the hypotenuse leg pairs (18), which are respectively opposite one another as hypotenuse leg pairs (18), end at a common plane, and
iii) a connecting member (40) is at least partially positioned in the intermediate space (23) between the hypotenuse leg pairs (18) for the purpose of preventing movement of the profiles (10) of the double profile arrangement (20, 30) relative to one another along the direction of extension of the hypotenuses aligned parallel to one another.

10. Use of a profile system according to one of claims 1-7 and/or a positioning system according to claim 8 for producing a partition wall, particularly for producing an exhibition partition wall for presentation purposes and/or a partition wall for separating rooms at least in certain areas.

## Revendications

1. Système de profilé, comprenant au moins deux profilés (10) qui forment au moins dans leurs régions d'extrémité un profilé creux sous la forme d'un triangle qui est à angle droit et isocèle, dans lequel un côté d'hypoténuse (12, 13) est à chaque fois disposé le long de l'hypoténuse du triangle à la suite de côtés de cathète (24, 34) réalisés le long des cathètes de sorte que le profilé creux triangulaire présente le long de l'hypoténuse un évidement d'hypoténuse sous la forme d'une interruption, dans lequel les côtés d'hypoténuse (12, 13) sont tournés l'un vers l'autre et dans lequel les côtés d'hypoténuse (12, 13) présentent une différence de longueur d qui correspond essentiellement au rapport 2r/0,8 < d < 2r/0,6, et r est le rayon de l'arrondi entre une arête de côté de cathète respective définissant le côté externe du profilé (10) et l'arête de côté d'hypoténuse adjacente à celle-ci de sorte qu'en cas d'orientation parallèle des côtés d'hypoténuse (12, 13) des deux profilés (10) dans un agencement en double profilé (20, 30), indépendamment de l'orientation des extrémités des deux profilés (10) l'une par rapport à l'autre, les extrémités de côté d'hypoténuse (122, 132) détournées du côté de cathète (24, 34) respectivement adjacent des côtés d'hypoténuse (12, 13) chacun opposés par paires en tant que paire de côtés d'hypoténuse (18) des deux profilés (10) se terminent au niveau d'un plan commun de sorte qu'un élément de connexion (40) peut être au moins partiellement positionné dans l'espace intermédiaire (23) entre les paires de côtés d'hypoténuse (18) dans le but d'empêcher un mouvement des profilés (10) de l'agencement en double profilé (20, 30) l'un par rapport à l'autre le long de la direction de prolongement des hypoténuses orientées parallèlement l'une à l'autre.

2. Système de profilé selon la revendication 1, **caractérisé en ce que** le système de profilé comprend au moins un élément de connexion (40) positionné dans l'espace intermédiaire (23) entre les paires de côtés d'hypoténuse (18) d'un agencement en double profilé (20, 30) dans le but d'empêcher un mouvement des profilés (10) de l'agencement en double profilé (20, 30) l'un par rapport à l'autre le long de la direction de prolongement des hypoténuses orientées parallèlement l'une à l'autre, dans lequel des éléments d'appui (46), notamment des faces d'appui, de l'élément de connexion (40) reposent au moins par régions sur les côtés frontaux des paires de côtés d'hypoténuse (181).

3. Système de profilé selon une des revendications précédentes, **caractérisé en ce qu'**au moins un élément de fixation est à chaque fois disposé dans au moins une région d'extrémité d'un profilé respectif (10) sur un côté de profilé de cathète (124, 134) formant le côté de cathète (24, 34) qui se connecte au côté d'hypoténuse le plus long ou le plus court (12, 13) pour la réalisation d'une connexion mécanique avec un autre élément, notamment un élément de connexion transversale (50).

4. Système de profilé selon au moins une des revendications 2 ou 3, **caractérisé en ce que** l'élément de connexion (40) présente au moins un élément de support (42) pour le support transversal réciproque par régions des côtés d'hypoténuse (12, 13) et de l'élément de connexion (40) dans le but d'empêcher un mouvement des profilés (10) de l'agencement en double profilé (20, 30) l'un par rapport à l'autre essentiellement perpendiculairement à la direction de prolongement des hypoténuses orientées parallèlement l'une à l'autre.

5. Système de profilé selon au moins une des revendications 2 à 4, **caractérisé en ce que** l'élément de connexion (40) et/ou au moins un côté d'hypoténuse (12, 13) forme un dispositif de guidage (41) dans le but de faciliter l'introduction de l'élément de connexion (40) dans l'espace intermédiaire (23) entre les paires de côtés d'hypoténuse (18) lors d'un mouvement perpendiculaire au côté frontal de l'agencement en double profilé (20, 30).

6. Système de profilé selon au moins une des revendications 2 à 5, **caractérisé en ce que** l'élément de connexion (40) présente un élément de butée (43) pour limiter le mouvement de l'élément de connexion (40) dans l'espace intermédiaire (23), notamment un mouvement perpendiculaire au côté frontal de l'agencement en double profilé (20, 30), par appui de l'élément de butée (43) sur une région de butée d'un profilé (10), notamment une région de butée d'au moins un côté d'hypoténuse (12, 13).

7. Système de profilé selon au moins une des revendications 2 à 6, **caractérisé en ce que** le système de profilé, notamment l'élément de connexion (40), comprend un dispositif de réglage d'écart (45), notamment une vis moletée, avec lequel l'écart entre un élément de support du dispositif de réglage d'écart (45) pour le support sur ou contre un objet et l'agencement en double profilé (20, 30) peut être modifié.

8. Système de réglage, notamment pour l'érection d'une cloison ou paroi de séparation ou d'une étagère, comprenant au moins deux systèmes de profilé disposés parallèlement l'un à l'autre selon une des revendications 3 à 7 ainsi qu'au moins un élément de connexion transversale (50) pour l'agencement entre les systèmes de profilés, dans lequel une fixation mécanique est réalisée entre une région de connexion (51) tournée vers le système de profilé respectif de l'élément de connexion transversale (50) et un élément de fixation du profilé (10) du système de profilé respectif.

9. Procédé de fabrication d'un système de profilé selon une des revendications 2 à 7, lors duquel
i) deux profilés (10) qui forment au moins dans leurs régions d'extrémité un profilé creux sous la forme d'un triangle qui est à angle droit et isocèle, dans lequel un côté d'hypoténuse (12, 13) est à chaque fois disposé le long de l'hypoténuse du triangle à la suite de côtés de cathète (24, 34) réalisés le long des cathètes ; et au moins un élément de connexion sont mis à disposition,
les deux profilés (10) sont orientés parallèlement l'un à l'autre en tant qu'agencement en double profilé (20, 30), dans lequel les côtés d'hypoténuse (12, 13) sont tournés l'un vers l'autre et dans lequel les côtés d'hypoténuse (12, 13) présentent une différence de longueur d qui correspond essentiellement au rapport 2r/0,8 < d < 2r/0,6, et r est le rayon de l'arrondi entre une arête de côté de cathète respective définissant le côté externe du profilé (10) et l'arête de côté d'hypoténuse adjacente à celle-ci
ii) de sorte qu'indépendamment de l'orientation des extrémités des deux profilés (10) l'une par rapport à l'autre, les extrémités de côté d'hypoténuse (122, 132) détournées du côté de cathète (34, 34) respectivement adjacent des côtés d'hypoténuse (12, 13) chacun opposés par paires en tant que paire de côtés d'hypoténuse (18) se terminent au niveau d'un plan commun, et
iii) un élément de connexion (40) est au moins partiellement positionné dans l'espace intermédiaire (23) entre les paires de côtés d'hypoténuse (18) dans le but d'empêcher un mouvement des profilés (10) de l'agencement en double profilé (20, 30) l'un par rapport à l'autre le long de la direction de prolongement des hypoténuses orientées parallèlement l'une à l'autre.

10. Utilisation d'un système de profilé selon une des revendications 1 à 7 et/ou d'un système de réglage selon la revendication 8 pour la fabrication d'une cloison, notamment pour la fabrication d'une cloison d'exposition à des fins de présentation et/ou d'une paroi de séparation pour la séparation au moins par régions de pièces.
